# EUROPÄISCHE PATENTSCHRIFT

(11) **EP 0 734 814 B1**
(45) Veröffentlichungstag und Bekanntmachung des Hinweises auf die Patenterteilung: **15.07.1998**
(21) Anmeldenummer: 96102077.3
(22) Anmeldetag: 13.02.1996
(51) Int. Cl.: B25B 21/02, F16F 7/00

(54) **Handwerkzeugmaschine insbesondere Schlagschrauber**
Hand-held machine tool, in particular impact wrench
Outil à main motorisé, notamment clef à choc

(30) Priorität: 23.03.1995 DE 19510578
(43) Veröffentlichungstag der Anmeldung: 02.10.1996
(73) Patentinhaber: Atlas Copco Electric Tools GmbH, 71364 Winnenden (DE)
(72) Erfinder: Eisenhardt, Armin, D-72379 Hechingen/Boll (DE)
(74) Vertreter: Gaiser, Hartmut, Dipl.-Ing.

(56) Entgegenhaltungen:
- DE-A- 3 937 816
- DE-U- 9 111 449
- US-A- 2 662 434
- US-A- 2 907 239

## Beschreibung

Die Erfindung betrifft eine Handwerkzeugmaschine, insbesondere Schlagschrauber, mit einem Motor, einem Untersetzungsgetriebe und einem Drehpulserzeuger in einem Gehäuse, wobei zur Dämpfung von durch den Drehpulserzeuger hervorgerufenen Vibrationen des Gehäuses ein Federmittel vorgesehen ist.

Eine derartige Handwerkzeugmaschine ist in der DE 39 37 816 A1 beschrieben. Der Motor wirkt über das Untersetzungsgetriebe auf den Drehpulserzeuger, der zur Verstärkung des Anzugsmoments schlagartige Drehimpulse auf das Schraubwerkzeug überträgt. Diese Drehschläge haben unangenehme Vibrationen des Gehäuses zur Folge. Um diese Vibrationen zu dämpfen, ist nach der DE 39 37 816 A1 eine Torsionsfeder vorgesehen.

Die Krafteinleitung auf die Torsionsfeder ist konstruktiv problematisch. Außerdem sind größere Verdrehwinkel der Torsionsfeder nur schwer zu erreichen und es treten Schwingungsprobleme auf. Darüber hinaus wirkt die Torsionsfeder nur beim Anziehen der Schraubverbindung (Rechtslauf), nicht jedoch beim Lösen der Verschraubung (Linkslauf). Sie wird im Linkslauf zerstört.

Aufgabe der Erfindung ist es, eine Handwerkzeugmaschine der eingangs genannten Art vorzuschlagen, bei der die Dämpfung auf konstruktiv einfache Weise verbessert ist.

Erfindungsgemäß ist obige Aufgabe bei einer Handwerkzeugmaschine der eingangs genannten Art durch die Merkmale des kennzeichnenden Teils des Anspruchs 1 gelöst.

Bei einem Drehschlag wird der Ring infolge seiner Lagerung an der Wendel achsparallel verschoben. Dadurch spannt sich die Feder axial. Nach dem Drehschlag entspannt sich die Feder. Dadurch ist erreicht, daß keine Torsionsfeder notwendig ist. Vorzugsweise wird eine gewendelte Druckfeder eingesetzt. Es könnte auch eine Zugfeder verwendet werden.

Die beschriebene Einrichtung dämpft die Vibrationen wirkungsvoll und verringert die Geräuschentwicklung. Durch die Bemessung der Steigung der Wendel läßt sich ein für eine gewünschte Dämpfung großer Drehwinkel erreichen. Günstig ist auch, daß für die Einrichtung ein kleiner Einbauraum im Gehäuse genügt.

Vorzugsweise ist der Ring mit seinem Innenumfang an der Wendel geführt, die außen an einem dem Drehschlag ausgesetzten Teil angebracht ist. Der Ring ist dann an seinem Außenumfang an einer gehäusefesten Führung axial verschieblich drehfest geführt. Es wäre jedoch auch die umgekehrte Anordnung möglich, bei der die Wendel gehäusefest ausgebildet ist und der Ring an einem dem Drehschlag ausgesetzten Teil axial verschieblich drehfest geführt ist.

In bevorzugter Ausgestaltung der Erfindung ist der Ring mittels Kugeln an der Wendel gelagert. Es treten dabei entsprechend niedrige Reibungskräfte zwischen dem Ring und der Wendel auf. Falls höhere Reibungskräfte zur Unterstützung der Dämpfung und/oder eine weitere Vereinfachung des Aufbaus gewünscht sind, kann der Ring mit einer oder mehreren an ihm ausgebildeten Anformungen in die Wendel eingreifen.

Die genannte Feder wird im Rechtslauf, also beim Anziehen der Schraubverbindung, gespannt. In Ausgestaltung der Erfindung ist zur Dämpfung von Schlägen im Linkslauf (Lösen der Schraubverbindung) dem Ring an seiner der Feder gegenüberliegenden Stirnseite ein weiteres Dämpfungselement zugeordnet. Dieses kann ein einfacher Elastomerkörper oder zur Verbesserung der Dämpfung im Linkslauf eine weitere gewendelte Druckfeder sein.

Weitere vorteilhafte Ausgestaltungen der Erfindung ergeben sich aus den Unteransprüchen und der folgenden Beschreibung von Ausführungsbeispielen. In der Zeichnung zeigen:
Figur 1 einen Akku-Schlagschrauber im Schnitt,
Figur 2 eine gegenüber Fig. 1 vergrößerte Teilansicht,
Figur 3 eine Wendel an einem Hohlrad des Getriebes in perspektivischer Teilansicht,
Figur 4 ein weiteres Ausführungsbeispiel in einer im wesentlichen Fig. 2 entsprechenden Darstellung und
Figur 5 ein weiteres Ausführungsbeispiel.

Ein Schlagschrauber weist ein Handgriffgehäuseteil(1) und ein Antriebsgehäuseteil(2) auf, in dem ein Motor(3), ein Planetengetriebe(4) und ein Drehpulserzeuger(5) angeordnet sind. Der Motor(3) treibt über das Planetengetriebe(4) als Untersetzungsgetriebe den Drehpulserzeuger(5) an, der seinerseits eine Welle(6) antreibt, auf die ein nicht näher dargestelltes Schraubwerkzeug aufsteckbar ist. Die gemeinsame Achse der Antriebseinheit ist mit (A) bezeichnet.

Der Motor(3) ist als Elektromotor aus einem Akkupack(7) betreibbar. Er könnte auch netzbetreibbar sein oder auch ein Druckluftmotor sein. Der Drehpulserzeuger(5) ist eine bekannte, handelsübliche Baueinheit.

Das Planetengetriebe(4) weist ein Getriebegehäuse(8) auf, das im Antriebsgehäuseteil(2) befestigt ist. Mit dem Getriebegehäuse(8) ist einerseits ein Träger(9) verschraubt, an dem der Motor(3) gehalten ist. Andererseits ist mit dem Getriebegehäuse(8) eine Hülle(10) verschraubt, in der beim Ausführungsbeispiel nach den Figuren 1 bis 4 der Drehpulserzeuger(5) gelagert ist.

Ein Ritzel(12) des Motors(3) kämmt mit Planetenrädern(13) des Planetengetriebes(4), von denen in den Figuren 2 und 4 eines gezeigt ist. Das Planetenrad(13) ist an einem Achsstück(14) gelagert, das in einem Plantetensteg(15) zum Antrieb des Drehpulserzeugers(5) sitzt. Der Planetensteg(15) ist mittels eines Kugellagers(16) am Getriebegehäuse(8) gelagert.

Das Planetengetriebe(4) weist ein mit einer Innenverzahnung(17) versehenes Hohlrad(18) auf. Mit der Innenverzahnung(17) kämmen die Planetenräder(13). Zwischen dem Hohlrad(18) und dem Träger(9) ist ein weiteres Kugellager(19) angeordnet.

Bei der Ausführung nach den Figuren 2 und 4 ist das Hohlrad(18) außen mit einer Wendel(20) versehen, die parallel zur Drehache(A) verläuft und von einer rinnenförmigen Vertiefung gebildet ist. Der Wendel(20) ist ein Ring(21) zugeordnet. Dieser steht mittels einer oder mehreren Kugeln(22) mit der Wendel(20) in Verbindung. In den Figuren 2 und 4 ist jeweils eine Kugel (22) gezeigt. Vorzugsweise sind drei oder mehrere Kugeln am Innenumfang des Ringes(21) verteilt vorgesehen. Sind beispielsweise drei Kugeln(22) vorgesehen, dann ist die Wendel(20) mit drei parallelen Gängen versehen. Sind beispielsweise mehrere Kugeln(22) vorgesehen, dann ist die Wendel(20) mit mehreren parallelen Gängen versehen. Die Kugeln(22) sind in einem Käfig(23) angeordnet, damit sie ihre am Außenumfang des Hohlrades(18) bzw. Innenumfang des Ringes(21) vorgesehene, verteilte Lage beibehalten. Es wäre auch möglich, bei der Verwendung mehrerer Kugeln (22) nur eine eingängige Wendel(20) vorzusehen. Die Kugelaufnahmerinne(24) des Ringes(21) müßte dann eine der Wendel(20) gleiche Steigung aufweisen.

Der Ring(21) ist mit seinem Außenumfang(25), beispielsweise mittels einer Nase(26), an einem zur Achse (A) parallelen Längsführungsschlitz(27) des Getriebegehäuses(8) drehfest, jedoch axial verschieblich geführt. Am Ring(21) stützt sich eine Druckfeder(28) mit ihrem einen Ende(29) ab. Das andere Ende(30) der Druckfeder(28) stützt sich an dem Getriebegehäuse(8) ab.

Die Funktionsweise der beschriebenen Einrichtung ist im wesentlichen folgende:

In Betriebsphasen, in denen der Drehschlag nicht über den Planetensteg(15) und die Planetenräder(13) auf das Hohlrad (18) zurückwirkt, ist das Hohlrad(18) relativ blockiert, weil der über die Kugeln(22) mit der Wendel(20) in Verbindung stehende Ring(21) unter der Vorspannung der Druckfeder(28) steht. Diese Stellung des Ringes(21) und der Druckfeder(28) ist in Fig. 2 oberhalb der Achse(A) dargestellt.

Tritt infolge eines kräftigen Drehschlages ein entsprechend höheres Rückschlag-Drehmoment an dem Hohlrad(18) auf, dann dreht sich dieses um die Achse(A) und nimmt dabei über die Kugeln(22) den Ring(21) mit, wobei dieser die Druckfeder(28) spannt. Der sich dabei ergebende Drehwinkel des Hohlrades(18) hängt von der Steigung der Wendel(20) und der Federkennlinie der Druckfeder(28) ab. Dadurch ist erreicht, daß druckschlagbedingte Vibrationen gegenüber dem Getriebegehäuse(8) und damit auch dem Antriebsgehäuseteil (2) und dem Handgriffgehäuseteil(1) gedämpft sind, so daß keine lästigen Vibrationen oder Geräuschentwicklungen auftreten. Da die Wendel(20) sich über wesentlich mehr als 360° erstreckt, sind in Abstimmung mit der Kennlinie der Druckfeder(28) gute Dämpfungswerte erreichbar. Eine Stellung, in der sich der Ring(21) infolge einer Verdrehung des Hohlrades(18) achsparallel verschoben hat und dabei die Druckfeder(28) weiter gespannt hat, ist in Fig. 2 unterhalb der Achse(A) gezeigt.

Nach einer Drehschlagspitze entspannt sich die Druckfeder (28) und dreht über den Ring(21) und die Kugeln(22) das Hohlrad(18) zurück, wobei die in der Druckfeder(28) gespeicherte Energie über das Planetengetriebe(4) und den Drehpulserzeuger(5) auf das Schraubwerkzeug, dessen Drehmoment unterstützend, zurückwirkt.

Die oben anhand von Fig. 2 erläuterte Funktion betrifft den Fall des Anziehens einer Schraube (Rechtslauf). Wird eine Schraube gelöst, dann können ebenfalls kräftige Drehschlagspitzen auftreten, die zu Vibrationen führen können. Um diese zu dämpfen, ist bei der Ausführung nach Fig. 2 im Träger(9) ein federelastischer bzw. gummielastischer Körper, beispielsweise ein Elastomerring (31), angeordnet, der durch eine dem Ring(21) zugewandte Buchse(32) abgedeckt ist. Bei einem Drehschlag im Linkslauf schlägt der Ring(21) auf die Buchse(32) und damit den Elastomerring(31), so daß auch im Linkslauf eine Dämpfung erfolgt.

Beim Ausführungsbeispiel nach Fig. 4 ist anstelle des Elastomerrings(31) eine weitere Druckfeder(33) zwischen dem Träger(9) und dem Ring(21) angeordnet. Die Feder(33) wirkt im Linkslauf ebenso wie die Feder(28) im Rechtslauf. Bei einer Drehschlagspitze im Linkslauf dreht sich das Hohlrad(18) und nimmt dabei über die Kugeln(22) den Ring(21) mit, wobei er die weitere Druckfeder(33) spannt.

Beim Ausführungsbeispiel nach Fig. 5 ist die Wendel(20) am Mantel(11) des Drehpulserzeugers(5) und nicht an dem Hohlrad(18) ausgebildet, das drehfest im Gehäuse(8) angeordnet ist. Den Figuren 2 und 4 entsprechende Teile sind in Fig. 5 mit gleichen Bezugszeichen versehen. Die oben beschriebenen Drehschläge wirken auch am Mantel(11) des Drehpulserzeugers(5). Sie sind in ihrer Auswirkung auf das Gehäuse bei der Ausführung nach Fig. 5 durch den Ring (21) gedämpft, der über Kugeln(22) in die Wendel(20) eingreift und in Längsführungsschlitzen(27) eines Innenteils(34) parallel zur Achse(A) verschieblich geführt ist. Der Ring(21) ist wie bei Fig. 4 beidseitig durch Druckfedern(28,33) abgestützt.

Auf dem Planetensteg(15) sitzt drehfest das Innenteil(34). Der Planetensteg(15) und das Innenteil(34) könnten einstückig ausgebildet sein. Der Ring(21) überträgt die Drehbewegung des Planetenstegs(15) auf den Mantel(11) des Drehpulserzeugers(5), dessen Welle(35) bei Fig. 5 im Planetensteg(15) drehbar gelagert ist. Wenn es stört, daß sich die Feder(28) einerseits am rotierenden Ring(21) und andererseits am nichtrotierenden Gehäuse(8) abstützt, kann ein Lager vorgesehen werden, das gewährleistet, daß die Feder(28) beidendig rotierbar oder nichtrotierbar gelagert ist.

## Patentansprüche

1. Handwerkzeugmaschine, insbesondere Schlagschrauber, mit einem Motor(3), einem Untersetzungsgetriebe(4) und einem Drehpulserzeuger(5) in einem Gehäuse(2), wobei zur Dämpfung von durch den Drehpulserzeuger(5) hervorgerufenen Vibrationen des Gehäuses(2) ein Federmittel(28) vorgesehen ist,
dadurch gekennzeichnet,
daß das eine Ende der Feder(28) an einem Ring(21) abgestützt ist, der einerseits an einer drehachsparallelen Wendel(20), die an einem dem Drehschlag ausgesetzten Teil(18;11) der Maschine angebracht ist, und andererseits achsparallel verschieblich geführt ist und daß das andere Ende der Feder(28) sich an einem gehäusefesten Teil(8;10) abstützt, so daß die Feder(28) bei einem Drehschlag axial gespannt wird.

2. Handwerkzeugmaschine nach Anspruch 1,
dadurch gekennzeichnet,
daß die Feder eine gewendelte Druckfeder(28) oder eine Zugfeder ist.

3. Handwerkzeugmaschine nach Anspruch 1 oder 2,
dadurch gekennzeichnet,
daß der Ring(21) zwischen einem gehäusefesten Teil(8) und einem dem Drehschlag ausgesetzten Teil(18) achsparallel verschieblich geführt ist.

4. Handwerkzeugmaschine nach einem der vorhergehenden Ansprüche,
dadurch gekennzeichnet,
daß der Ring(21) mit seinem Innenumfang an der Wendel(20) geführt ist, die außen an einem dem Drehschlag ausgesetzten Teil(18;11) angebracht ist.

5. Handwerkzeugmaschine nach einem der vorhergehenden Ansprüche,
dadurch gekennzeichnet,
daß der Ring(21) an seinem Außenumfang an einer gehäusefesten Führung(27) axial verschieblich, drehfest geführt ist.

6. Handwerkzeugmaschine nach Anspruch 5,
dadurch gekennzeichnet,
daß die Wendel(20) außen am Hohlrad(18) des von einem Planetengetriebe(4) gebildeten Untersetzungsgetriebes vorgesehen ist.

7. Handwerkzeugmaschine nach Anspruch 4,
dadurch gekennzeichnet,
daß die Wendel(20) außen am Mantel(11) des Drehpulserzeugers(5) vorgesehen ist.

8. Handwerkzeugmaschine nach einem der vorhergehenden Ansprüche,
dadurch gekennzeichnet,
daß der Ring(21) wenigstens mittels einer Kugel(22) an der Wendel(20) gelagert ist.

9. Handwerkzeugmaschine nach Anspruch 8,
dadurch gekennzeichnet,
daß die Kugeln(22) in einem Käfig am Umfang des Ringes(21) beabstandet gehalten sind.

10. Handwerkzeugmaschine nach Anspruch 8 oder 9,
dadurch gekennzeichnet,
daß die Wendel(20) entsprechend der Anzahl der Kugeln(22) mehrgängig ist.

11. Handwerkzeugmaschine nach einem der vorhergehenden Ansprüche,
dadurch gekennzeichnet,
daß die Feder(28) im entspannten Zustand eine Vorspannung hat, die das dem Drehschlag ausgesetzte Teil(18;11) gegenüber dem Teil(8;34), an dem der Ring(21) achsparallel verschieblich geführt ist, relativ blockiert hält, solange kein besonderes Drehschlagmoment auftritt.

12. Handwerkzeugmaschine nach einem der vorhergehenden Ansprüche,
dadurch gekennzeichnet,
daß die Feder(28) im Rechtslauf gespannt wird und daß zur Dämpfung von Drehschlägen im Linkslauf dem Ring(21) an seiner der Feder(28) gegenüberliegenden Stirnseite ein weiteres Dämpfungselement(31;33) zugeordnet ist.

13. Handwerkzeugmaschine nach Anspruch 12,
dadurch gekennzeichnet,
daß das weitere Dämpfungselement ein federelastischer Körper, insbesondere Elastomerkörper(31), ist.

14. Handwerkzeugmaschine nach Anspruch 12,
dadurch gekennzeichnet,
daß das weitere Dämpfungselement eine weitere gewendelte Druckfeder(33) ist.

## Claims

1. Hand-held machine tool, in particular impact screwdriver, comprising a motor 93], a reducing gear unit [4] and a rotary pulse generator [5] in a housing [2], wherein for damping of the vibrations of the housing caused by the rotary pulse generator [5] a suspension means [28] is provided, characterised in that the one end of the spring [28] is supported on a ring [21], which is on the one hand mounted with a helix [20] extending parallel to the axis of rotation on a part [18; 11] of the machine exposed to the rotary impact, and on the other hand is guided displaceably parallel to the axis, and in that the other end of the spring [28] is supported on a part [8; 10] integral with the housing, so that the spring [28] is braced axially upon rotary impact.

2. Hand-held machine tool according to claim 1, characterised in that the spring is a coiled pressure spring [28] or a tension spring.

3. Hand-held machine tool according to claim 1 or 2, characterised in that the ring [21] is guided so as to be displaceable parallel to the axis between a part [8] integral with the housing and a part [18] and a part [18] exposed to the rotary impact.

4. Hand-held machine tool according to one of the preceding claims, characterised in that the ring [21] is guided with its inner circumference on the helix [20], which is provided on the exterior on a part [18; 11] exposed to the rotary impact.

5. Hand-held machine tool according to one of the preceding claims, characterised in that the ring [21] is non-rotatably, axially displaceably guided at its outer circumference in a guide [27] integral with the housing.

6. Hand-held machine tool according to claim 5, characterised in that the helix [20] is provided on the exterior of the hollow wheel [18] of the reducing gear unit formed by a planetary gear unit [4].

7. Hand-held machine tool according to claim 4, characterised in that the helix [20] is provided on the exterior surface [11] of the rotary pulse generator [5].

8. Hand-held machine tool according to one of the preceding claims, characterised in that the ring [21] is supported at least by means of a ball [22] on the helix [20].

9. Hand-held machine tool according to claim 8, characterised in that the balls [22] are held spaced apart in a cage at the circumference of the ring [21].

10. Hand-held machine tool according to claim 8 or 9, characterised in that the helix [20] is multi-threaded according to the number of balls [22].

11. Hand-held machine tool according to one of the preceding claims, characterised in that the spring [28] in the relaxed state has a bias which holds blocked the part [18; 11] exposed to rotary impact relative to the part [8; 34] on which the ring [21] is displaceably guided parallel to the axis, unless a particular rotary impact moment occurs.

12. Hand-held machine tool according to one of the preceding claims, characterised in that the spring [28] is stressed in clockwise running and in that in order to damp rotary impacts in anti-clockwise running the ring [21] is associated with a further damping element [31; 33] on its end face opposite the spring [28].

13. Hand-held machine tool according to claim 12, characterised in that the further damping element is a spring-resilient body, in particular an elastomer body [31].

14. Hand-held machine tool according to claim 12, characterised in that the further damping element is a further coiled pressure spring [33].

## Revendications

1. Outil à main motorisé, notamment tournevis à frapper, avec un moteur (3), Un démultiplicateur (4) et un générateur d'impulsions de rotation (5) dans un boîtier (2), où il est prévu pour amortir des vibrations du boîtier (2) produites par le générateur d'impulsions de rotation (5) un moyen de ressort (28),
caractérisé en ce
qu'une extrémité du ressort (28) prend appui sur une bague (21) qui est fixée d'une part à une hélice (20) parallèle à l'axe de rotation qui est fixée à une partie (18, 11) de la machine exposée à un choc de rotation et qui est guidée d'autre part de manière déplaçable parallèlement à l'axe et en ce que l'autre extrémité du ressort (22) prend appui sur une partie (8 ; 10) solidaire du boîtier de telle sorte que le ressort (28) lors d'un choc de rotation, est tendu axialement.

2. Outil à main motorisé selon la revendication 1,
caractérisé en ce que
le ressort est un ressort de pression hélicoïdal (28) ou un ressort de traction.

3. Outil à main motorisé selon la revendication 1 ou 2,
caractérisé en ce que
la bague (21) est guidée d'une manière déplaçable parallèlement à l'axe entre une partie solidaire du boîtier (8) et une partie (18) exposée au choc de rotation.

4. Outil à main motorisé selon l'une des revendications précédentes,
caractérisé en ce que
la bague (21) est guidée par son pourtour intérieur à l'hélice (20) qui est fixée à l'extérieur à une partie (18, 11) exposée au choc de rotation.

5. Outil à main motorisé selon l'une des revendications précédentes,
caractérisé en ce que
la bague (21) est guidée à son pourtour extérieur à un guidage (27) solidaire du boîtier d'une manière déplaçable axialement et non tournante.

6. Outil à main motorisé selon la revendication 5,
caractérisé en ce que
l'hélice (20) est prévue à l'extérieur à la roue à denture intérieure (18) du démultiplicateur formé par un engrenage planétaire (4).

7. Outil à main motorisé selon la revendication 4,
caractérisé en ce que
l'hélice (20) est prévue à l'extérieur à l'enveloppe (11) du générateur d'impulsions de rotation (5).

8. Outil à main motorisé selon l'une des revendications précédentes,
caractérisé en ce que
la bague (21) est logée au mains par une bille (22) à l'hélice (20).

9. Outil à main motorisé selon la revendication 8,
caractérisé en ce que
les billes (22) sont retenues dans une cage à une certaine distance du pourtour de la bague (21).

10. Outil à main motorisé salon la revendication 8 ou 9,
caractérisé en ce que
l'hélice (20) présente plusieurs pas qui correspondent au nombre des billes (22).

11. Outil à main motorisé selon l'une des revendications précédentes,
caractérisé en ce que
le ressort (28), à l'état détendu, est soumis à une précontrainte qui maintient la partie (18 ; 11) exposée au choc de rotation dans un blocage relatif par rapport à la partie (8 ; 34) à laquelle la bague (21) est guidée de manière déplaçable parallèlement à l'axe aussi longtemps qu'il n'y a pas de couple de choc de rotation particulier,

12. Outil à main motorisé selon l'une des revendications précédentes,
caractérisé en ce que
le ressort (28) est tendu vers la droite et que pour amortir des chocs de rotation vers la gauche, il est associé à la bague (21) à son côté frontal opposé au ressort (28) un élément d'amortissement additionnel (31 ; 33).

13. Outil à main motorisé selon la revendication 12,
caractérisé en ce que
l'élément d'amortissement additionnel est un corps ayant une élasticité de ressort, notamment un corps élastomère (31).

14. Outil à main motorisé selon la revendication 12,
caractérisé en ce que
l'élément d'amortissement additionnel est un ressort de pression hélicoïdal additionnel (33).
